# EUROPÄISCHE PATENTSCHRIFT

(11) **EP 0 631 484 B1**
(45) Veröffentlichungstag und Bekanntmachung des Hinweises auf die Patenterteilung: **04.12.1996**
(21) Anmeldenummer: 93906500.9
(22) Anmeldetag: 11.03.1993
(51) Int. Cl.: A47J 47/06, A47J 47/10

(54) **LUFTDICHT VERSCHLIESSBARER FRISCHHALTEBEHÄLTER**
HERMETICALLY SEALABLE FRESH-KEEPING CONTAINER
RECIPIENT FRAICHEUR A FERMETURE HERMETIQUE

(30) Priorität: 18.03.1992 DE 4208656
(43) Veröffentlichungstag der Anmeldung: 04.01.1995
(73) Patentinhaber: L + H LEMITEG LEBENSMITTEL- UND FREIZEITTECHNIK GMBH, D-75242 Neuhausen (DE)
(72) Erfinder: KIENER, Waldemar, D-7089 Lauchheim (DE); SCHMIDT, Herbert, D-7084 Westhausen-Lippach (DE)
(74) Vertreter: Twelmeier, Ulrich, Dipl.Phys.
(86) Internationale Anmeldenummer: EP9300557
(87) Internationale Veröffentlichungsnummer: WO9318696

(56) Entgegenhaltungen:
- DE-A- 3 508 436
- US-A- 3 202 278

## Beschreibung

Die Erfindung betrifft einen luftdicht verschließbaren Frischhaltebhälter für organische Stoffe, insbesondere Lebensmittel, der die Merkmale des Oberbegriffs des Anspruches 1 aufweist.

Durch die DE 35 08 436 A1 ist ein luftdicht verschließbarer Frischhaltebehälter bekannt, der eine Grundplatte sowie eine glockenartige Abdeckung, die abnehmbar auf der Grundplatte angeordnet, ist, und die allseits einen Vorratsraum oberhalb der Grundplatte umschließt, bekannt. An der Berührungsfläche zwischen der Abdeckung und der Grundplatte ist ein Dichtungselement angeordnet. Mit dem Vorratsraum ist eine Vakuumpumpe verbunden, die in Abhängigkeit vom Schließzustand der Abdeckung betätigbar ist, wodurch im Vorratsraum ein Vakuum erzeugt wird. Ferner ist eine Druckausgleichsvorrichtung vorgesehen, die mit dem Vorratsraum gekoppelt ist.

Bei einem bekannten Behälter dieser Art ist der Deckel mit einem Ventil versehen, durch das hindurch mittels einer Handpumpe Luft aus dem Behälter abgesaugt werden kann.

Der Erfindung liegt die Aufgabe zugrunde, einen diesem bekannten Behälter gegenüber verbesserten Frischhaltebehälter zu schaffen. Diese Aufgabe löst ein Behälter mit den Merkmalen des Anspruchs 1.

Dank der luftdichten Folie ist der Raum, in dem der Unterdruck erzeugt und aufrechterhalten werden muß, praktisch auf das von dem frischzuhaltenden Gut bestimmte Volumen beschränkt. Dies reduziert den Aufwand für das Absaugen der Luft und die Aufrechterhaltung des Unterdruckes. Außerdem brauchen die Wände des Behälters nicht einer relativ hohen Druckdifferenz standzuhalten. Ein weiterer Vorteil besteht darin, daß das Reinigen des Behälters durch die Folie vereinfacht wird, da diese problemlos ausgewechselt werden kann.

Bei einer bevorzugten Ausführungsform ist der Oberteil des Behälters als eine Haube ausgebildet. Hierdurch ist die Auflagefläche gut zugänglich, so daß sowohl das Einbringen des Gutes in den Behälter als auch das Entnehmen keinerlei Schwierigkeiten bereitet.

Um im Bedarfsfalle den Innenraum des Gerätes vollständig nutzen zu können, hat die Folie im entfalteten Zustand vorzugsweise eine wenigstens annähernd an die Haube angepaßte Haubenform.

Bei einer bevorzugten Ausführungsform schließt sich die Folie an einen in sich geschlossenen Dichtungsstrang an, der bei geschlossenem Behälter zwischen einer umlaufenden Auflagefläche des Unterteils für die Randflächen des Oberteils und dieser Randfläche eingeklemmt ist. Eine zusätzliche Dichtung zwischen Oberteil und Unterteil ist deshalb nicht erforderlich. Da die Folie von Zeit zu Zeit ausgetauscht werden muß, ist damit auch sichergestellt, daß stets eine voll funktionsfähige Dichtung benutzt wird.

Bei einer bevorzugten Ausführungsform ist die Luftabpumpeinrichtung elektromotorisch angetrieben. Hierdurch kann in Verbindung mit einem Drucksensor in einfacher Weise sichergestellt werden, daß stets aus dem Nutzraum die Luft in dem für die Frischhaltung erforderlichen Maße abgesaugt ist, unabhängig davon, wie groß das Volumen des Nutzraumes ist.

Vorzugsweise ist die Luftabpumpeinrichtung unterhalb der Auflagefläche angeordnet, die zweckmäßigerweise durch eine geschlossene, dicht mit der Seitenwand des Unterteils verbundene Platte gebildet wird.

Ferner ist vorzugsweise zwischen der Ansaugöffnung des Kanals, durch den die Luft abgesaugt wird, und der Luftabpumpeinrichtung ein Partikelabscheider angeordnet.

Um problemlos die Folie von dem frischzuhaltenden Gut abheben zu können, ist die Luft aus dem Raum zwischen der Folie und der Haube mittels der Luftabpumpeinrichtung absaugbar. Deshalb weist bei einer bevorzugten Ausführungform die Luftabpumpeinrichtung ein vorzugsweise monostabiles 2-Wege-Ventil auf, das in seinem einen Schaltzustand die von der Pumpe der Luftabpumpeinrichtung zu dem von der Auflagefläche und der Folie begrenzten Raum führende erste Saugleitung öffnet und die von der Pumpe zu dem von der Folie und der Haube begrenzten Raum führende zweite Saugleitung schließt und in der anderen Schaltstellung die erstgenannten Absaugleitung geschlossen und die zweitgenannte Absaugleitung geöffnet hält.

Eine Steuereinrichtung für den die Pumpe antreibenden Motor und einen das Ventil betätigenden Elektromagneten ist bei einer bevorzugten Ausführungsform mit einem Schalter eines Drucksensors verbunden, der die Pumpe aktiviert, wenn der Druck im Nutzraum zu hoch ist, und abschaltet, wenn der Unterdruck im Nutzraum den vorgesehenen Wert erreicht hat. Hierdurch wird nicht nur selbsttätig nach dem Einbringen des frischzuhaltenden Gutes in den Behälter die Luft aus dem Nutzraum in erforderlichem Maße abgesaugt. Es ist hierdurch auch sichergestellt, daß im Falle ein Leckage die Pumpe vorübergehend aktiviert wird, so daß gewährleistet ist, daß ständig im Nutzraum der gewünschte Unterdruck herrscht. Signalleuchten können anzeigen, ob der Behälter ordnungsgemäß arbeitet oder ob infolge eines Fehlers der Nutzraum nicht ausreichend evakuiert ist. Zur Steuerung dieser Signallampen wird ebenfalls der Drucksensor verwendet.

Bei einer bevorzugten Ausführungsform ist ferner ein zweiter Schalter vorgesehen, der mit dem Schalter des Drucksensors in Reihe geschaltet sein kann und dessen Schaltzustand davon abhängt, ob der Behälter geöffnet oder ordnungsgemäß geschlossen ist.

Im folgenden ist die Erfindung anhand eines in der Zeichnung dargestellten Ausführungsbeispiels im einzelnen erläutert. Es zeigen
- Fig. 1: eine teilweise aufgebrochen dargestellte perspektivische Ansicht des Ausführungsbeispiels,
- Fig. 2: einen Schnitt nach der Linie II-II der Fig. 1,
- Fig. 3: ein Schaltbild des Ausführungsbeispiels mit einem Schnitt durch das 2-Wege-Ventil der Luftabpumpeinrichtung,
- Fig. 4: einen Schnitt nach der Linie IV-IV der Fig. 1.

Ein luftdicht verschließbarer Frischaltebehälter für organische Stoffe, insbesondere Lebensmittel, mit einer im Ausführungsbeispiel quaderähnlichen Form weist, wie Fig. 1 zeigt, einen Unterteil 1 und als Oberteil eine Haube 2 auf, die beide formstabil sind und aus einem Kunststoff bestehen. Für die Haube 2 kommt auch ein klarer Kunststoff in Frage.

Der Unterteil 1 weist eine ebene, rechteckförmige Bodenplatte 3 auf, die lösbar mit den lotrecht auf ihr stehenden Seitenwänden des Unterteils 1 verbunden ist. Geringfügig unterhalb der in einer zur Bodenplatte 3 parallelen Ebene liegenden Randfläche 4 der Seitenwände ist an diese eine ebene, zur Bodenplatte 3 parallele Platte angeformt, deren Oberseite die Auflagefläche 5 für das frischzuhaltende Gut bildet.

Die Seitenwände der Haube 2, deren Form sich im Ausführungsbeispiel von derjenigen eines Quaders nur durch eine Abschrägung am Übergang von der Oberseite zur Vorderseite unterscheidet, fluchten mit den Seitenwänden des Unterteils 1, wenn die Haube 2 mit der Randfläche ihrer Seitenwände auf der Randfläche 4 der Seitenwände des Unterteils 1 aufliegt. Zwei Scharniere 6 verbinden den Unterteil 1 und die Haube 2 an deren Rückseite, weshalb zum Öffnen des Behälters die Haube 2 nur nach hinten geklappt und zum Schließen nach vorne geklappt zu werden braucht. Der Benutzer braucht deshalb nicht darauf zu achten, daß die Haube 2 beim Schließen richtig positioniert wird. Die richtige Positionierung gewährleisten die Scharniere 6. An der Vorderseite des Behälters ist mittig ein Spannverschluß 7 vorgesehen, dessen Schließelement beim Schließvorgang eine an die Haube 2 angeformte Nase übergreift und dann die Vorderwand der Haube 2 gegen die Randfläche der Vorderwand des Unterteils 1 zieht. Dabei werden alle Randflächen der Haube 2 mit ausreichender Kraft gegen die Randfläche 4 des Unterteils 1 gepreßt.

Wie Fig. 1 zeigt, haben die Seitenwände der Haube 2 längs ihres unteren Randes eine wulstartige Verbreiterung, wodurch die hier gebildete Randfläche an die Breite der Randfläche 4 angepaßt ist. Diese verbreitete Randfläche der Seitenwände der Haube 2 ist mit einer umlaufenden, zur Randfläche 4 hin offenen Nut versehen, in die ein Dichtungsstrang 8 eingelegt werden kann. Die Abmessungen der Nut und des Dichtungsstranges 8 sind so gewählt, daß bei geschlossener Haube 2 der Dichtungsstrang 8 mit Druck sowohl an dar Wandung der Nut als auch an der Randfläche 4 anliegt, damit bei geschlossener Haube 2 der Behälter luftdicht verschlossen ist. An den Dichtungsstrang 8 ist der Rand einer luftdichten Folie 9 angeformt, die im entfalteten Zustand eine der Haube 2 angepaßte Form und Größe hat. Der mit leichter Klemmung in der Nut liegende Dichtungsstrang 8 braucht nur aus dieser Nut herausgezogen zu werden, um die Folie 9 reinigen oder austauschen zu können. Entsprechend braucht nur der Dichtungsstrang 8 der gereinigten oder einer neuen Folie 9 in die Nut eingelegt zu werden, um die Folie 9 wieder in die in Fig. 1 dargestellte Lage in der Haube 2 zu bringen.

Da der Nutzraum, d.h. der für das frischzuhaltende Gut zur Verfügung stehende Raum, einerseits durch die Auflagefläche 5 und andererseits durch die Folie 9 begrenzt wird, mündet in die Auflagefläche 5 ein Luftabsaugkanal 10. Wie Fig. 2 zeigt, ist das ihn begrenzende Rohr 11 an die Unterseite der die Auflagefläche 5 bildenden Platte angeformt. Ein abnehmbares Sieb 12 deckt die Mündungsöffnung des Luftabsaugkanals 10 ab.

Wie das Rohr 11 ist ein zu ihm konzentrisch angeordnetes, im Durchmesser jedoch größeres Rohr 13 mit seinem einen Ende an die die Auflagefläche 5 bildenden Platte angeformt. Das andere Ende des gegen die Bodenplatte 3 weisenden Rohes 13 taucht in einen becherförmigen Sammelbehälter 14 ein, der von unten her in eine Öffnung der Bodenplatte 3 klemmend eingesetzt ist und im Bedarfsfalle zum Entleeren seines Inhalts nach unten abgezogen werden kann. Oberhalb des unteren Endes des Rohres 11 ist seitlich an das Rohr 13 ein Stutzen 13' für den Anschluß einer ersten Saugleitung 15 angeformt. Die Rohre 11 und 13 bilden deshalb einen siphonarigen Partikelabscheider, in dem Partikel, die nicht vom Sieb 12 zurückgehalten werden, aus der abgesaugten Luft abgeschieden werden. Sie fallen in den Sammelbehälter 14.

Wie Fig. 3 zeigt, führt die erste Saugleitung 15 zu einem ersten Anschluß eines monostabilen 2-Wege-Ventils 16. Von diesem Anschluß führt ein normalerweise offener Ventilkanal zu einem Pumpenanschlußstutzen 17. Ein normalerweise geschlossener Ventilkanal führt von einem zweiten Anschluß ebenfalls zum Pumpenanschlußstutzen 17, der im Ausführungsbeispiel unmittelbar mit dem Ansaugstutzen einer Pumpe 18 verbunden ist, die von einem Elektromotor 19 angetrieben wird. Wie Fig. 3 zeigt, hat das 2-Wege-Ventil 16 für die beiden Ventile, die im einen bzw. anderen Ventilkanal vorgesehen sind, einen gemeinsamen, längsverschiebbar im Ventilgehäuse angeordneten Ventilbetätigungsstab 20, der einen Ventilkörper 21 des einen Ventils sowie einen Ventilkörper 22 des anderen Ventils trägt, mittels deren im Wechsel der zum ersten Anschluß führende Ventilkanal bzw. der zum zweiten Anschluß führende Ventilkanal verschlossen und geöffnet werden kann. Um das 2-Wege-Ventil 16 aus der in Fig. 3 dargestellten, stabilen Schaltstellung in die andere Schaltstellung umzuschalten, in welcher Luft aus dem Zwischenraum zwischen der Folie 9 und der Innenfläche der Haube 2 abgesaugt werden kann, wird der Ventilbetätigungsstab 20 mittels eines Elektromagneten 23 entgegen der Kraft einer Rückstellfeder 24 nach rechts bei einer Blickrichtung gemäß Fig. 3 geschoben. Ein auf dem Ventilbetätigungsstab 20 angeordneter, zylindrischer Magnetflußleitkörper 25 befindet sich dann im Inneren des Elektromagneten 23. Die Führungsflächen des Ventilgehäuses für den Ventilbetätigungsstab 20, oder wie im Ausführungsbeispiel, diejenigen des Ventilbetätigungsstabes 20 werden durch Längsrippen gebildet, zwischen denen die Luft längs der Ventilbetätigungsstange 20 hindurchtreten kann.

Der zweite Anschluß des 2-Wege-Ventils 16 ist über eine zweite Saugleitung 26 mit dem Raum zwischen der Folie 9 und der Innenfläche der Haube 2 verbunden, um vor dem Öffnen der Haube 2 die Folie 9 von dem frischzuhaltenden Gut abheben und gegen die Innenseite der Haube 2 saugen zu können.

Damit beim Absaugen der Luft aus dem Raum zwischen der Folie 9 und der Auflagefläche 5 Luft in den Raum zwischen der Folie 5 und der Haube 2 nachströmen kann, obwohl der Ventilkörper 22 dicht an seinem Ventilsitz anliegt, führt vom zweiten Anschluß ein Belüftungskanal zu einer Lufteinlaßöffnung des 2-Wege-Ventils 16, die an dem in Fig. 3 links dargstellten Ende des Ventilgehäuses vorgesehen ist. Dieser Belüftungskanal wird, wenn das Ventil 16 aktiviert ist, von einem ebenfalls auf dem Ventilbetätigungsstab 20 angeordneten Ventilkörper 22' verschlossen. Ist das 2-Wege-Ventil 16 aktiviert, dann steht der erste Anschluß über einen Belüftungskanal mit einer Lufteinlaßöffnung des 2-Wege-Ventils 16 in Verbindung, die an dem in Fig. 3 rechts dargestellten Ende des Ventilgehäuses vorgesehen ist. In diesem Belüftungskanal befindet sich ein ebenfalls auf dem Ventilbetätigungsstab 20 angeordneter Ventilkörper 21', der bei nicht aktiviertem Ventil dicht an seinem Ventilsitz anliegt und bei aktiviertem Ventil von seinem Sitz abgehoben ist und damit den Belüftungskanal frei gibt.

Da sich das 2-Wege-Ventil 16 in dem Raum des Unterteils 1 unterhalb der Auflagefläche 5 befindet, ist, wie die Fig. 1 und 4 zeigen, an die in Fig. 1 links dargestellte Seitenwand der Haube 2 ein Wulst 27 angeformt, der einen ersten Verbindungskanal 28 enthält, welcher einerseits in der Innenfläche dieser Seitenwand und andererseits in den hier verbreiterten Rand mündet. Auf den Wulst 27 ist ein an den Unterteil 1 angeformter Wulst 29 ausgerichtet, der einen zweiten Verbindungskanal 30 enthält. Dieser schließt mit seinem einen Ende bei geschlossener Haube 2 an den ersten Verbindungskanal 28 an und mündet andererseits in der Innenfläche der Seitenwand des Unterteils 1, wo sich die in Fig. 4 nicht dargestellte zweite Saugleitung 26 anschließt.

Nur in Fig. 3 dargestellt ist ein Drucksensor 31, der an die die Unterseite der die Auflagefläche 5 bildende Platte angesetzt ist und im Ausführungsbeispiel eine Membrane besitzt, auf die der Druck im Nutzraum unmittelbar einwirkt. Der Drucksensor 31 betätigt einen Mikroschalter 32 derart, daß der Mikroschalter geschlossen ist, wenn Luft aus dem Nutzraum abgesaugt werden muß, und geöffnet ist, wenn der Unterdruck im Nutzraum den gewünschten Wert hat.

In Reihe mit dem Mikroschalter 32 liegt ein Mikroschalter 33 der von einem Stößel betätigt wird, der den Mikroschalter 33 geöffnet hält, wenn der Spannverschluß 7 geöffnet ist und bei geschlossenem Spannverschluß 7 den Mikroschalter 33 im geschlossenen Zustand hält.

Die beiden Mikroschalter 32 und 33 sind an eine Steuereinrichtung 34 angeschlossen, deren Bauelemente auf einer unterhalb der Auflagefläche 5 im Unterteil 1 angeordneten Plattine 35 vorgesehen sind. An die Steuereinrichtung 34 sind auch der Elektromotor 19, der Elektromagnet 23 und zwei in der vorderen Wand des Unterteils 1 angeordnete Signalleuchten 36 und 37 angeschlossen, die im aktivierten Zustand grün bzw. rot leuchten. Das grüne Licht bedeutet, daß im Nutzraum der gewünschte Unterdruck herrscht, wohingegen das rote Licht eine Störung anzeigt. Ebenfalls in der Vorderwand des Unterteils 1 ist weiterhin ein Netzschalter 38 vorgesehen, mittels dessen die Verbindung zwischen dem nicht dargestellten flexiblen Netzkabel und der Steuereinrichtung 34 hergestellt und unterbrochen werden kann.

Wenn das Netzanschlußkabel mit dem Netz verbunden und die Haube 2 geschlossen ist, hat das Einschalten des Netzschalters 38 zur Folge, daß bei einem Öffnen des Spannverschlusses 7 der Mikroschalter 33 in den Schaltzustand "Haube 2 offen" übergeht. Infolge dessen schaltet die Steuereinrichtung 34 für eine bestimmte Zeit den Elektromotor 19 ein und aktiviert für diese Zeit den Elektromagneten 23, so daß Luft aus dem Raum zwischen der Folie 9 und der Haube 2 abgesaugt wird und Luft in den Raum zwischen der Folie 9 und der Auflagefläche 5 entströmen kann. Hierdurch wird die Folie 9 in ihrem vollständig entfalteten Zustand gehalten. Nun wird die Haube 2 aufgeklappt und das frischzuhaltende Gut, bei dem es sich beispeilsweise um Brot, Brötchen, Brezeln, Wurstwaren, Kuchen, Salat, Gemüse u.s.w. handelt, auf die Auflagefläche 5 gelegt. Anschließend werden die Haube 2 und der Spannverschluß 7 wieder verschlossen. Der Mikroschalter 33 nimmt die in Fig. 3 dargestellte, geschlossene Stellung ein. Dies gilt auch für den Mikroschalter 32, weil im Nutzraum noch der Umgebungsdruck herrscht. Das 2-Wege-Ventil 16 bleibt in der in Fig. 3 dargestellten Schaltstellung und der Elektromotor 19 wird eingeschaltet. Daher wird nun aus dem Nutzraum die Luft abgesaugt. Dabei legt sich die Folie 9 an das frischzuhaltende Gut an, wobei Luft in den Raum zwischen der Folie 9 und der Haube 2 einströmen kann. Ist der erforderliche Unterdruck erreicht, dann öffnet der Mikroschalter 32, wodurch der Elektromotor 19 abgeschaltet wird. Dabei wird die grüne Signalleuchte 36, bei der es sich um eine Leuchtdiode handelt, eingeschaltet.

Sollte Luft in den Nutzraum eindringen, führt dies zu einem Druckanstieg, der vom Drucksensor 31 erkannt wird. Der Elektromotor 19 wird in diesem Falle erneut eingeschaltet, und zwar so lange, bis der gewünschte Unterdruck wieder erreicht ist. Hierdurch ist sichergestellt, daß der erforderliche Unterdruck im Nutzraum automatisch aufrechterhalten wird. Erst wenn der Spannverschluß 7 geöffnet wird, werden für eine bestimmte Zeit das 2-Wege-Ventil 16 umgeschaltet und der Elektromotor 19 eingeschaltet, damit die Folie 9 von dem frischzuhaltenden Gut abgehoben und an die Innenseite der Haube 2 angesaugt wird.

## Patentansprüche

1. Luftdicht verschließbarer Frischhaltebehälter für organische Stoffe, insbesondere Lebensmittel, mit einem formstabilen Unterteil (1), der eine Auflagefläche für das frischzuhaltende Gut aufweist, einem ebenfalls formstabilen Oberteil (2), der unter Bildung eines Nutzraumes oberhalb der Auflagefläche abnehmbar auf den Unterteil (1) aufgesetzt ist, und einer Luftabpumpeinrichtung (19) für die im Nutzraum sich befindende Luft, dadurch gekennzeichent, daß der Nutzraum in dem vom Oberteil (2) begrenzten Bereich von einer luftdichten Folie (9) begrenzt ist, deren Rand luftdicht mit einer den Nutzraum im übrigen begrenzenden Wand lösbar verbunden ist, und daß in dieser Wand eine Absaugöffnung (10) der Luftabpumpeinrichtung (19) vorgesehen ist.

2. Behälter nach Anspruch 1, dadurch gekennzeichnet, daß der Oberteil als eine Haube (2) ausgebildet ist.

3. Behälter nach Anspruch 2, dadurch gekennzeichnet, daß die Folie (9) im entfalteten Zustand eine wenigstens annähernd an die Haube (2) angepaßte Form und Größe hat.

4. Behälter nach einem der Ansprüche 1 bis 3, dadurch gekennzeichnet, daß die Folie (9) längs ihres Randes einen Dichtungsstrang (8) aufweist, der bei geschlossenem Behälter zwischen einer umlaufenden Auflagefläche (5) des Unterteils (1) und einer umlaufenden Randfläche des Oberteils (2) eingeklemmt ist.

5. Behälter nach Anspruch 4, dadurch gekennzeichnet, daß die Randfläche des Oberteils (2) mit einer umlaufenden, zur Auflagefläche (5) des Unterteils (1) hin offenen Nut versehen ist, in welche der Dichtungsstrang (8) eingreift.

6. Behälter nach einem der Ansprüche 1 bis 5, dadurch gekennzeichnet, daß der Oberteil (2) mittels wenigstens eines Gelenkes (6) mit dem Unterteil (1) verbunden ist.

7. Behälter nach einem der Ansprüche 1 bis 6, dadurch gekennzeichnet, daß der Oberteil (2) mittels wenigstens einer Verschlußeinrichtung (7) in luftdichter Anlage am Unterteil (1) haltbar ist.

8. Behälter nach einem der Ansprüche 1 bis 7, dadurch gekennzeichnet, daß die Auflagefläche (5) durch eine Platte gebildet ist, die im Abstand oberhalb der Stellfläche des Unterteils (1) mit dessen Seitenwand luftdicht verbunden, vorzugsweise einstückig ausgebildet ist.

9. Behälter nach einem der Ansprüche 1 bis 8, gekennzeichnet durch einen ersten Verbindungskanal (28), der einerseits in der Innenfläche der Seitenwand des Oberteils (2) und andererseits in der Randfläche des Oberteils (2) mündet, und einen zweiten Verbindungskanal (30), dessen eines Ende bei geschlossenem Behälter sich an das in der Randfläche mündende Ende des ersten Verbindungskanals (28) anschließt und dessen anderes Ende mit der Luftabpumpeinrichtung verbunden ist.

10. Behälter nach einem der Ansprüche 1 bis 9, dadurch gekennzeichnet, daß der Unterteil (1) im Abstand unterhalb der Auflagefläche (5) eine mit den Seitenwänden verbundene Bodenplatte (3) aufweist und daß sich in dem Zwischenraum zwischen der Auflagefläche (5) und der Bodenplatte (3) die Luftabpumpeinrichtung befindet.

11. Behälter nach einem der Ansprüche 1 bis 10, dadurch gekennzeichnet, daß in der Auflagefläche (5) die Mündungsöffnung eines Luftabsaugkanals (10) der Luftabpumpeinrichtung befindet und daß zwischen den Luftabsaugkanal (10) und die Pumpe (18) der Luftabpumpeinrichtung ein Partikelabscheider (11,13) geschaltet ist.

12. Behälter nach Anspruch 11, dadurch gekennzeichnet, daß der siphonartig aufgebildete Partikelabscheider ein sich von der Auflagefläche (5) nach unten erstreckendes Rohr (13) aufweist, in das ein den Absaugkanal (10) bildendes, im Durchmesser kleineres Rohr hineinragt, daß das untere Ende des im Durchmesser größeren Rohres (13) in einen entfernbaren Sammelbehälter (14) eintaucht und daß dieses Rohr oberhalb des unteren Endes des den Luftabsaugkanal (10) bildenden Rohres (11) mit einem Abzweig (13') für eine zur Pumpe (18) führende Saugleitung (15) aufweist.

13. Behälter nach einem der Ansprüche 1 bis 12, dadurch gekennzeichnet, daß die Luftabpumpeinrichtung ein vorzugsweise monostabiles 2-Wege-Ventil (16) aufweist, das in seinem einen Schaltzustand die von der Pumpe (18) zum Absaugkanal (10) führende erste Saugleitung (15) geöffnet und die von der Pumpe (18) zum zweiten Verbindungskanal (30) führende zweite Saugleitung (26) geschlossen hält.

14. Behälter nach einem der Ansprüche 1 bis 13, gekennzeichnet durch eine Steuereinrichtung (34) für einen die Pumpe (18) antreibenden Elektromotor (19) und einen das 2-Wege-Ventil (16) betätigenden Elektromagneten (23).

15. Behälter nach Anspruch 14, dadurch gekennzeichnet, daß die mit der Steuereinrichtung (34) ein Schalter (32) eines Durcksensors (31) verbunden ist, der die Pumpe (18) abschaltet, wenn der Unterdruck im Nutzraum den vorgesehenen Wert erreicht hat.

16. Behälter nach Anspruch 15, gekennzeichnet durch vom Schalter (32) des Drucksensors (31) gesteuerte Signalleuchten (36,37).

17. Behälter nach Anspruch 15 oder 16, dadurch gekennzeichnet, daß mit der Steuereinrichtung (34) ein zweiter Schalter (33) verbunden ist, dessen Schaltzustand davon abhängt, ob der Behälter ordnungsgemäß oder nicht ordnungsgemäß geschlossen ist.

## Claims

1. A hermetically sealable fresh-keeping container for organic substances, in particular foodstuffs, with a dimensionally stable bottom part (1) that incorporates a support surface for the goods that are to be kept fresh, a similarly dimensionally stable upper part (2) that is laid on the bottom part (2) so as to be removable, thereby forming a useable space above the support surface, and an air pump system (19) for the air within the useable space, characterized in that in the area that is delimited by the upper part (2), the useable space is delimited by an airproof foil (9), the edge of which is hermetically and releasably connected to a wall that delimits the remainder of the useable space; and in that a suction opening (10) for the air pump system (19) is incorporated in this wall.

2. A container as defined in claim 1, characterized in that the upper part is configured as a hood (2).

3. A container as defined in claim 2, characterized in that the foil (9), when deployed, is of a shape and size that at least approximates that of the hood (2).

4. A container as defined in one of the claims 1 to 3, characterized in that the foil (9) incorporates a sealing strip (8) along its edge, and when the container is closed this sealing strip is clamped between an encircling contact surface (5) of the lower part (1) and an encircling edge surface of the upper part (2).

5. A container as defined in claim 4, characterized in that the edge surface of the upper part (2) is provided with an encircling groove that is open towards the support surface (5) of the bottom part (1), the sealing strip (8) fitting in this.

6. A container as defined in one of the claims 1 to 5, characterized in that the upper part (2) is connected by at least one hinge (6) to the bottom part (1).

7. A container as defined in one of the claims 1 to 6, characterized in that the upper part (2) can be held in a hermetically sealed position on the bottom part (1) by at least one closing device.

8. A container as defined in one of the claims 1 to 7, characterized in that the support surface (5) is formed by a plate that is connected hermetically in the space above the bottom of the bottom part (1) to the side wall thereof and is preferably formed in one piece.

9. A container as defined in one of the claims 1 to 8, characterized by a first connector channel (28) that opens out at one end into the inside surface of the side wall of the upper part (2) and at the other into the edge area of the upper part (2), and a second connector channel (30), one end of which is adjacent when the container is closed to the end of the first connector channel (28) that opens out in the edge area and the other end of which is connected to the air pump system.

10. A container as defined in one of the claims 1 to 9, characterized in that the bottom part (1) has in the space beneath the support surface (5) a base plate (3) that is connected to the side walls; and in that the air pump system is accommodated in the intervening space between the support surface (5) and the base plate (3).

11. A container as defined in one of the claims 1 to 10, characterized in that the outlet opening of an air suction channel (10) of the air pump system is located in the support surface (5); and in that between the air suction channel (10) and the pump (18) of the air pump system there is a particle separator (11, 13).

12. A container as defined in claim 11, characterized in that the particle separator, which is formed in the manner of a siphon, incorporates a pipe (13) that extends downwards from the support surface (5) into which a pipe that forms the suction channel (10) and which is of smaller diameter extends; in that the lower end of the pipe (13) that is of greater diameter is located in a removable collector (14); and in that above the lower end of the pipe (11) that forms the air suction channel (10) this pipe incorporates a branch (13') for a suction line (15) that leads to the pump (18).

13. A container as defined in one of the claims 1 to 12, characterized in that the air pump system incorporates a preferably monostable two-way valve (16), that in one switch position keeps the first suction line (15) that leads from the pump (18) to the suction channel (10) open and the second suction line (26) that leads from the pump (18) to the second connector channel (30) closed.

14. A container as defined in one of the claims 1 to 13, characterized by a control device (34) for the electric motor (19) that drives the pump (18), and a solenoid (23) that actuates the two-way valve (16).

15. A container as defined in claim 14, characterized in that a switch (32) of a pressure sensor (31) is connected to the control device (34) and this switches off the pump (18) when the partial vacuum within the useable space has reached the prescribed value.

16. A container as defined in claim 15, characterized by warning lights (36, 37) that are controlled by the switch (32) of the pressure sensor (31).

17. A container as defined in claim 15 or 16, characterized in that a second switch (33) is connected to the control device (34), the position of this depending on whether the container has been closed properly or improperly.

## Revendications

1. Réceptacle pour garder frais à fermeture totalement étanche à l'air pour des substances organiques, en particulier des denrées alimentaires, comprenant une partie inférieure (1) résistant à la déformation, qui présente une surface d'appui pour la marchandise qui doit être gardée fraîche, une partie supérieure (2) également résistant à la déformation, qui est déposée de manière à pouvoir être démontée sur la partie inférieure (1) en formant un espace utilisable au-dessus de la surface d'appui, et un mécanisme de pompe à faire le vide d'air (19) pour l'air régnant dans l'espace utilisable, caractérisé en ce que l'espace utilisable est délimité dans la zone délimitée par la partie supérieure (2), par une feuille mince (9) étanche à l'air dont le bord est relié de manière amovible en étanchéité à l'air avec une paroi délimitant par ailleurs l'espace utilisable et en ce qu'on prévoit dans cette paroi, une ouverture d'aspiration (10) du mécanisme de pompe à faire le vide d'air (19).

2. Réceptacle selon la revendication 1, caractérisé en ce que la partie supérieure est réalisée en forme de couvercle (2).

3. Réceptacle selon la revendication 2, caractérisé en ce que la feuille mince (9) possède, à l'état déployé, une forme et une dimension qui correspondent au moins de manière approximative à celles du couvercle (2).

4. Réceptacle selon l'une quelconque des revendications 1 à 3, caractérisé en ce que la feuille mince (9) présente, le long de son bord, un joint d'étanchéité (8) qui, lorsque le récipient est fermé, est serré entre une surface d'appui périphérique (5) de la partie inférieure (1) et une surface marginale périphérique de la partie supérieure (2).

5. Réceptacle selon la revendication 4, caractérisé en ce que la surface périphérique de la partie supérieure (2) est munie d'une rainure périphérique ouverte en direction de la surface d'appui (5) de la partie inférieure (1), dans laquelle vient s'insérer le joint d'étanchéité (8).

6. Réceptacle selon l'une quelconque des revendications 1 à 5, caractérisé en ce que la partie supérieure (2) est reliée à la partie inférieure (1) au moyen d'au moins une articulation (6).

7. Réceptacle selon l'une quelconque des revendications 1 à 6, caractérisé en ce que la partie supérieure (2) peut être maintenue en contact étanche à l'air avec la partie inférieure (1), au moyen d'au moins un mécanisme de fermeture à genouillère (7).

8. Réceptacle selon l'une quelconque des revendications 1 à 7, caractérisé en ce que la surface d'appui (5) est formée par une plaque qui est réalisée, de préférence en une seule pièce, en étant reliée en étanchéité à l'air, avec la paroi latérale de la partie inférieure (1), à une certaine distance au-dessus de la surface d'emplacement de cette dernière.

9. Réceptacle selon l'une quelconque des revendications 1 à 8, caractérisé par un premier canal de liaison (28) qui débouche d'une part dans la surface interne de la paroi latérale de la partie supérieure (2) et d'autre part, dans la surface marginale de la partie supérieure (2), et un second canal de liaison (30) dont la première extrémité, lorsque le réceptacle est fermé, se raccorde à l'extrémité du premier canal de liaison (28) débouchant dans la surface marginale et dont l'autre extrémité est reliée au mécanisme de pompe à faire le vide d'air.

10. Réceptacle selon l'une quelconque des revendications 1 à 9, caractérisé en ce que la partie inférieure (1) présente, à une certaine distance en dessous de la surface d'appui (5), une plaque de fond (3) reliée aux parois latérales et en ce que le mécanisme de pompe à faire le vide d'air se trouve dans l'espace intermédiaire ménagé entre la surface d'appui (5) et la plaque de fond (3).

11. Réceptacle selon l'une quelconque des revendications 1 à 10, caractérisé en ce que, dans la surface d'appui (5) se trouve l'ouverture d'embouchure d'un canal (10) d'aspiration d'air du mécanisme de pompe à faire le vide d'air, et en ce que, entre le canal d'aspiration d'air (10) et la pompe (18) du mécanisme de pompe à faire le vide d'air, est intercalé un séparateur de particules (11, 13).

12. Réceptacle selon la revendication 11, caractérisé en ce que le séparateur de particules réalisé en forme de siphon présente un tube (13) s'étendant vers le bas, à partir de la surface d'appui (5), à l'intérieur duquel pénètre un tube de diamètre inférieur formant le canal d'aspiration (10), en ce que l'extrémité inférieure du tube 13 de plus grand diamètre pénètre dans un récipient collecteur (14) qui peut être retiré et en ce que ce tube présente, au-dessus de l'extrémité inférieure du tube (11) formant le canal d'aspiration d'air (10), une dérivation (13') pour un conduit d'aspiration (15) menant à la pompe (18).

13. Réceptacle selon l'une quelconque des revendications 1 à 12, caractérisé en ce que le mécanisme de pompe à faire le vide d'air présente une soupape à deux voies (16) de préférence monostable qui, dans son premier état de commutation, ouvre le premier conduit d'aspiration (15) menant de la pompe (18) au canal d'aspiration (10) et maintient fermé le second conduit d'aspiration (26) menant de la pompe (18) au second canal de liaison (30).

14. Réceptacle selon l'une quelconque des revendications 1 à 13, caractérisé par un mécanisme de commande (34) pour un moteur électrique (19) entraînant la pompe (18) et par un électroaimant (23) entraînant la soupape à deux voies (16).

15. Réceptacle selon la revendication 14, caractérisé en ce qu'un commutateur (32) d'un capteur de pression (31) est relié au mécanisme de commande (34), qui met la pompe (18) hors circuit lorsque la sous-pression dans l'espace utilisable a atteint la valeur prévue.

16. Réceptacle selon la revendication 15, caractérisé par des lampes témoins (36, 37) commandées par le commutateur (32) du capteur de pression (31).

17. Réceptacle selon la revendication 15 au 16, caractérisé en ce qu'un second commutateur 33 est relié au mécanisme de commande (34) dont l'état de commutation dépend du fait de savoir si le réceptacle est fermé de manière conforme ou de manière non conforme.
